# EUROPÄISCHE PATENTSCHRIFT

(11) **EP 1 066 154 B1**
(45) Veröffentlichungstag und Bekanntmachung des Hinweises auf die Patenterteilung: **08.05.2002**
(21) Anmeldenummer: 99911772.4
(22) Anmeldetag: 11.03.1999
(51) Int. Cl.: B31B 19/98, B65B 43/14

(54) **VERFAHREN UND VORRICHTUNG ZUR BEUTELHERSTELLUNG**
METHOD AND APPARATUS FOR PRODUCING BAGS
PROCEDE ET DISPOSITF POUR LA PRODUCTION DE SACS

(30) Priorität: 24.03.1998 DE 19812739
(43) Veröffentlichungstag der Anmeldung: 10.01.2001
(73) Patentinhaber: LEMO Maschinenbau GmbH, D-53859 Niederkassel-Mondorf (DE)
(72) Erfinder: SCHNEIDER, Jakob, D-53859 Niederkassel (DE)
(74) Vertreter: Thul, Hermann, Dipl.-Phys.
(86) Internationale Anmeldenummer: EP9901580
(87) Internationale Veröffentlichungsnummer: WO9948677

(56) Entgegenhaltungen:
- DE-C- 3 834 115
- US-A- 5 030 191

## Beschreibung

### Technisches Gebiet

Die Erfindung bezieht sich zunächst auf ein Verfahren zum fortlaufenden Herstellen von aus einer thermoplastischen Kunststoffolienbahn hergestellten und in einem Aufhängebereich in der Nähe einer Einfüllöffnung mit zwei Aufhängelöchern versehenen und während des Herstellvorgangs der Beutel durch eine nahe der Einfüllöffnung abschnittsweise miteinander erfolgende Verblockung in einern Stapel zusammengehaltenen Beuteln, insbesondere Automatenbeuteln, die zum nacheinander erfolgenden Befüllen in einer Füllstation als Beutelstapel über die Aufhängelöche in den Beuteln in Halteelemente eines Packautomaten der Füllstation eingehängt werden, wonach die Verblockungsabschnitte abgetrennt und schließlich der im Beutelstapel jeweils oberste Beutel an seinem Aufhängebereich beim Befüllen in der Füllstation von den Halteelementen des Packautomaten abgerissen und nach dem Befüllen verschlossen wird.

Die Erfindung bezieht sich auch auf eine Vorrichtung zur Durchführung dieses Verfahrens.

### Stand der Technik

Bei der fortlaufenden Herstellung von Beuteln werden die Beutel in einer vorher bestimmbaren Anzahl zu sogenannten Beutelstapeln in einer Sammelvorrichtung zusammengetragen. Als Zuführvorrichtung kommt beispielsweise ein sich in horizontaler Richtung bewegender Stiftstapelfordereinrichtung in Frage, die auf Stapelstiften die abgetrennten Beutel aufnimmt. Ein Problem bei allen Beutelherstellmaschinen mit nachgeordneter Sammel- oder Stapelvorrichtung besteht darin, die Leistungsfähigkeit der Stapel- und Sammelvorrichtung so an die kontinuierlich arbeitende Beutelschweißmaschine anzupassen, daß möglichst keine Zyklusunterbrechungen in der Beutelherstellung oder nur sehr wenige Zyklusausfälle entstehen, während sin fertiger Beutel aus der Stapelstation abgeführt und eine leere Stapeleinrichtung in die Stapelstation eingeführt wird. Bei der Erzeugung der Beutelstapel ist es bekannt, diese durch einen Bügel zu fixieren. Zu diesem Zweck wird entweder der Beutelstapel von den Stapelstiften der Stiftstapelfördereinrichtung abgehoben und mit den nun lose aufeinanderliegenden Beuteln auf die Schenkel des Bügels aufgesteckt oder die Schenkel des Bügels werden in hohlnutartige Ausnehmungen von Stapelstiften der Stiftstapelfördereinrichtung eingesteckt und auf diese Weise die Beutelstapel entnommen. Anschließend muß der Beutelstapel durch auf die Bügelschenkel aufgesteckte Sicherungsscheiben bzw. Gummistopfen gesichert werden. Dieser Vorgang wird in der Regel von einer Bedienungsperson manuell ausgeführt. Es hat auch schon Versuche gegeben, die Bügelzufuhr und die Beutelaufnahme auf die Drahfbügel zu automatisieren. Eine Übergabevorrichtung bzw. ein Verfahren der vorgeschriebenen Art geht beispielsweise aus der DE 38 34 115 C1 hervor.

Aus der Praxis ist bekannt, daß die Qualität solcher Beutelstapel zu wünschen übrig läßt, zumal das Verpacken solcher Beutelstapel wegen des störrischen Drahtbügels recht schwierig ist. Auch ist die Handhabung einer derartigen Vorgehensweise relativ aufwendig. Hinzu kommt, daß die Drahtbügel, die im Karton noch gegebenenfalls beidseitig mit Papierstreifen abgedeckt werden müssen, beim Abpacken, also an einem Packautomaten, wieder manuell von den Sicherungsscheiben bzw. Gummistopfen befreit werden müssen, so daß die Beutel einzeln vernünftig gefüllt werden können. Schließlich müssen dann die Drahtbügel wieder zum Konfektionierer, d. h. zum Hersteller der Beutel zurücktransportiert werden, damit sie dort erneut eingesetzt werden können.

Aus der US-PS 5,030,191 ist es zwar bereits bekannt geworden, die Qualität von Beutelstapeln dadurch zu verbessern, daß an Stelle von Drahtbügeln die einzelnen Beutel im Stapel durch Verblockungsstellen bzw. Verblockungsabschnitte miteinander verblockt werden. Dis Verblockungsabschnitte können beispielsweise ausgestanzt werden, wie dies jedoch im einzelnen geschieht kann dieser Schrift nicht entnommen werden.

Ferner ist es aus der US-PS 3,724,163 allgemein bekannt, eine Überpackung, die über Aufhängeöffnungen an Haltestäben einer Verpackungseinrichtung hängt, beim Befüllen automatisch von den Haltestäben abzureißen. Beim automatischen Befüllen sollen dabei Perforationen im Bereich eines Halterlappens der Beutel eingerissen werden.

### Darstellung der Erfindung

Der Erfindung liegt die Aufgabe zugrunde, ein Verfahren der eingangs genannten Art vorzuschlagen, aufgrund dessen die Beutel nicht nur lagegerecht zusammengehalten werden können, sondern welches auch eine effizientere Möglichkeit bietet, derart fixierte Beutel von Halteelementen exakt zu lösen und eine sichere Befüllung der Beutel sicherzustellen. Zugleich soll eine besonders zum Durchführen des Verfahrens geeignete Vorrichtung geschaffen werden, die auf besonders einfache Weise ein optimales Herrichten der im Beutelstapel zugeführten Beutel zum Zwecke deren Befüllung ermöglicht.

In verfahrensmäßiger Hinsicht wird die der Erfindung zugrundeliegende Aufgabe dadurch gelöst, daß die durch Perforationslinien begrenzten Verblockungsabschnitte während deren Abtrennen als Verblockungsbutzen sowie der Beutelstapel klemmend gehalten werden und die Verblockungsabschnitte vom Beutelstapel durch Scherkraft abgetrennt werden.

Mit den Mitteln nach der Erfindung kommt man im Bereich der Perforationslinien zu einem sauberen Trennen der Verblockungsabschnitte von dem Beutelstapel.

In vorrichtungsmäßiger Hinsicht läßt sich die erfindungsgemäße Idee dann besonders einfach verwirklichen, wenn die Vorrichtung zum Zuführen von verblockten Beutelstapeln in eine Füllstation, vorzugsweise einen Packautomaten durch eine Beutelklemmeinrichtung und eine relativ dazu bewegbare Verbiockungsbutzen-Klemmeinrichtung gekennzeichnet ist. Dabei kann die Beutelklemmeinrichtung und die Verblockungsbutzen-Klemmeinrichtung jeweils ein oberes und unteres Klemmorgan aufweisen. Die Klemmorgane der Verblockungsbutzen-Klemmeinrichtung können als in eine Öffnungsstellung und Klemmstellung bewegbare Klemmzange ausgebildet sein. Die Verstellbewegung der Klemmzange der Verblockungsbutzen-Klemmeinrichtung erfolgt im wesentlichen in vertikaler Richtung.

### Kurze Beschreibung der Zeichnung

Ein bevorzugtes Ausführungsbeispiel der Erfindung ist in der Zeichnung dargestellt und wird im folgenden näher erläutert. Es zeigen in jeweils schematischer Darstellung:
- Figur 1: eine Seitenansicht einer Beutelherstellmaschine,
- Figur 2: eine perspektivische Darstellung eines einzelnen Beutels,
- Figur 3: eine entsprechende Darstellung eines aus mehreren Beuteln bestehenden Beutelstapels,
- Figur 4: eine Aufsicht auf eine Füllstation mit einer Zuführstation in einer Vorrüstposition,
- Figur 5: in vergrößertem Maßstab einen Teil einer Entblockungseinrichtung.

### Wege zur Ausführung der Erfindung

In Figur 1 ist eine Beutelherstellmaschine 1 schematisch dargestellt, die zum Herstellen von Beuteln, insbesondere von sogenannten Automatenbeuteln, ausgebildet und eingerichtet ist. Zur Beutelherstellmaschine gehört ein Abwickelstand 2 mit einer Wickelrolle 3 aus einer thermoplastischen Kunststoffolienbahn. Letztere kann beispielsweise als Schlauchfolienbahn 7 ausgebildet sein. Die Schlauchfolienbahn 4 ist innerhalb eines nur schematisch angedeuteten Bearbeitungsstandes 5 über darin untergebrachte, nicht dargestellte Antriebswalzen und Spannwalzen geführt. Je nach Beutelart kann der Bearbeitungsstand 5 Seiten- bzw. Bodenfalteinlegevorrichtungen 7 aufweisen. Hinter dem Bearbeitungsstand 5 ist eine Lochstanzeinrichtung 9 angeordnet. Der Lochstanzeinrichtung 9 folgt eine Querschweißtrenneinrichtung 11 sowie eine Überführungseinrichtung 12, an die sich schließlich eine Stapelvorrichtung 13 mit einer Stiftstapelfördereinrichtung 14 anschließt. Im Bereich der Stiftstapelfördereinrichtung 14 ist schließlich eine Verblockungsstation 15 angeordnet. An diese kann sich eine nicht dargestellte Entladestation für verblockte Beutelstapel anschließen. Solche Beuteistapel 6 sind in Figur 3 näher dargestellt. Wie dort ersichtlich, bestehen diese aus einer vorbestimmten Anzahl von einzelnen Beuteln 8, wie ein solcher in Figur 2 gezeigt ist. Der einzelne Beutel 8 weist im Bereich einer Einfüllöffnung 16 eine einseitig überstehende Oberlasche 17 auf, in der zwei Aufhängelöcher 18 eingestanzt sind, denen im geringen Abstand in Richtung auf die Außenkante 19 der Oberlasche 17 Abreißperforationsschlitze 21 zugeordnet sind.

Nach der Bildung eines Beutelstapels 6 entsprechend der Figur 3 werden die Beutelstapel in der Verblockungsstation 15 im Bereich der Oberlasche 17 mit Verblockungsabschnitten 22 versehen, die sich über die gesamte Höhe des Stapels erstrecken und die einzelnen Beutel 8 im Stapel zusammenhalten. Im dargestellten Ausführungsbeispiel sind die Verblockungsabschnitte 22 jeweils durch eine Perforationslinie 23 begrenzt, die sich halbkreisförmig bis zur Randkante 19 der Oberlasche erstreckt. Derart verblockte Beutelstapel werden in nicht dargestellte Umkartons gepackt und dann zu den Abpackbetrieben transportiert. Um dort ein schnelles Befüllen der einzelnen Beutel zu ermöglichen, ist es erforderlich, die Beutel entsprechend vorzubereiten und in eine optimale Füllposition zu bringen. Im einzelnen ist dies in den Figuren 4 und 5 dargestellt.

In Figur 4 ist ein Teil einer Füllstation 24 dargestellt, die eine Auflagefläche 25 aufweist, auf der die Beutelstapel 6 in Richtung des Pfeils 26 transportiert werden können. Der Transport erfolgt zunächst von einer Vorrüstposition 27 einer Zuführstation 28 in eine Füllposition 29, in der in weiter unten näher beschriebenen Weise die Beutel mit einem Produkt, beispielsweise einem Brot oder einem ähnlich hart geformten Gegenstand oder aber auch letztendlich mit flexiblen Werkstoffen gefüllt werden können. Damit dies im einzelnen funktionsgerecht vollführt werden kann, ist es zunächst erforderlich, in der Vorrüstposition 27 die verblockten Beutelstapel 6 durch Halteelemente 31, beispielsweise in Form eines Bügels, zu fixieren. Wie aus Figur 5 hervorgeht, greifen die Bügel mit ihren Schenkeln 33 in den Zwischenraum einer im wesentlichen U-förmig ausgebildeten Leiste 32 ein, auf der auch das vordere verblockte Ende des Beutelstapels 6 abgestützt ist. Bei dieser Fixierung greifen die Bügelschenkel 33 des Bügels 32 durch die Aufnahmelöcher 18 der Beutel 8. Wenn die Beutelstapel 6 in die Vorrüstposition 27 gelangen, sind die Beutelstapel, so wie das in Figur 4 gezeigt ist, noch über die Verblockungsabschnitte 22 miteinander verblockt. In der Vorrüstposition 27 erfolgt nun durch die in Figur 5 gezeigte Entblockungseinrichtung 30 eine Möglichkeit, wie die Verblockungsabschnitte als Verblockungsbutzen 34 vom Beutelstapel schlagartig getrennt werden können. Zu diesem Zweck werden die vorderen Enden der Beutel 8 im Bereich der Oberlasche 17 durch ein unteres Klemmorgan 35 und ein oberes Klemmorgan 36 einer Beutelklemmeinrichtung 37 fixiert. Gleichzeitig werden im Bereich der Verblockungsbutzen 34 ein unteres Klemmorgan 38 und ein oberes Kiemmorgan 39 einer Verblockungsbutzen-Klemmeinrichtung 41 angesetzt und diese Verblockungsbutzen-Klemmeinrichtung 41 entsprechend der Pfeilangabe 42 gegenüber der feststehenden Klemmeinrichtung 37 für die Beutel nach unten bewegt, so daß aufgrund der dabei eintretenden Scherkraft die Verblockungsbutzen 34 vom Beutelpaket entfernt werden.

Anstelle einer Klemmzangenanordnung entsprechend der Figur 5 können die Verblockungsbutzen 34 auch dadurch vom Beutelpaket entfernt werden, daß die Verblockungsbutzen 36 nicht durch eine Perforation gebildet sind. In diesem Fall müssen die Verblockungsbutzen jedoch per Schnitt in der Vorrüstposition vom Beutelstapel entfernt werden.

Nach dem Entblocken des Beutelstapels liegen durch den Bügel 31 zentrierte Einzelbeutel 8 vor, die über die Auflagefläche 25 in nicht dargestellter Weise in die Befüllposition 29 transportiert werden. Dort wird der jeweils obere Beutel durch nicht dargestellte Saughafter nach oben gezogen, so daß durch den in Figur 4 angedeuteten Einschieber 43 das gleichfalls nicht dargestellte Produkt in den geöffneten Beutel 8 eingeschoben werden kann. Die Einschubbewegung des Einschiebers 43 ist dabei so bemessen, daß in jedem Beutel 8 der Abstand zwischen den Aufhängelöchern 18 und der Außenkante 19 der Oberlasche 17 über die Abreißperforationsschlitze 21 überbrückt wird, so daß die Beutel von den Schenkeln 33 des zur Fixierung dienenden Büge!s 31 frei kommt. Anschließend werden die Beutel in bekannter Weise verschlossen und zum Abtransport bereitgestellt.

## Patentansprüche

1. Verfahren zum fortlaufenden Herstellen von aus einer thermoplastischen Kunststoffolienbahn hergestellten und in einem Aufhängebereich in der Nähe einer Einfüllöffnung mit zwei Aufhängelöchern versehenen und während des Herstellvorgangs der Beutel durch eine nahe der Einfüllöffnung abschnittsweise miteinander erfolgende Verblockung in einem Stapel zusammengshaltenen Beuteln, insbesondere Automatenbeuteln, die zum nacheinander erfolgenden Befüllen in einer Füllstation als Beutelstapel über die Aufhängelöche in den Beuteln in Halteelemente eines Packautomaten der Füllstation eingehängt werden, wonach die Verblockungsabschnitte abgetrennt und schließlich der im Beutelstapel jewells oberste Beutel an seinem Aufhängebereich beim Befüllen in der Füllstation von den Halteelementen des Packautomaten abgerissen und nach dem Befüllen verschlossen wird, **dadurch gekennzeichnet, daß** die durch Perforationslinien begrenzten Verblockungsabschnitte während deren Abtrennen als Verblockungsbutzen sowie der Beutelstapel klemmend gehalten werden und die Verblockungsabschnitte vom Beutelstapel durch Scherkraft abgetrennt werden.

2. Vorrichtung besonders zur Durchführung des Verfahrens nach Anspruch 1 im Zusammenhang mit dem Herrichten zum Befüllen von in einem Beutelstapel (6) über Verblockungsabschnitte (22) bzw. -butzen (34) miteinander verbundenen Beuteln aus einer thermoplastischen Kunststoffolienbahn (7), insbesondere Automatenbeuteln, mit einer in einem Packautomaten jeweils den Beutelstapel aufnehmenden Aufhängeeinrichtung sowie einer Füllstation (29), **dadurch gekennzeichnet, daß** in einer Vorrüstposition (27) einer der Füllstation (29) vorgeschalteten Zuführstation (28) eine Beutelstapel-Klemmeinrichtung (37) und eine relativ dazu bewegbare Verblockungsbutzen-Klemmeinrichtung (41) angeordnet sind.

3. Vorrichtung nach Anspruch 2, **dadurch gekennzeichnet, daß** die Beutelstapel-Klemmeinrichtung (37) und die Verblockungsbutzen-Klemmeinrichtung (41) jeweils ein oberes und unteres Klemmorgan (36, 35, 39, 37) aufweisen und daß das obere und untere Klemmorgan (39, 38) der Verblockungsbutzen-Klemmeinrichtung (41) nach Art einer in eine Öffnungsstellung und Klemmstellung verstellbaren Klemmzange ausgebildet sind.

4. Vorrichtung nach Anspruch 3, **dadurch gekennzeichnet, daß** die Verstellbewegung der Klemmzange sich im wesentlichen vertikal erstreckt.

## Claims

1. Method of continuously producing bags, in particular vending-machine bags, which are made of a thermoplastic film web, are provided with two hanging holes in a hanging region in the vicinity of a filling opening and, during the production operation of the bags, are held together in a stack by certain sections of the bags being attached to one another in block form in the vicinity of the filling opening and, in order to be filled one after the other in a filling station, are suspended as a bag stack, via the hanging holes in the bags, in retaining elements of a packing machine of the filling station, whereupon the block-forming sections are severed and, finally, the uppermost bag in the bag stack in each case is torn off, at its hanging region, from the retaining elements of the packing machine, during filling in the filling station, and is closed following the filling operation, **characterized in that**, during the severing operation, the block-forming sections, which are bounded by perforation lines, are retained, as block-forming chads, with clamping action, as is the bag stack, and the block-forming sections are severed from the bag stack by shearing force.

2. Apparatus particularly for implementing the method according to Claim 1 in conjunction with the setting-up operation for filling bags made of a thermoplastic film web (7), in particular vending-machine bags, which are connected to one another in a bag stack (6) via block-forming sections (22) or chads (34), having a hanging device, which accommodates the bag stack in each case in a packing machine, and a filling station (29), **characterized in that** a bag-stack clamping device (37) and a block-forming-chad clamping device (41), which can be moved relative to the bag-stack clamping device, are arranged in a preparation position (27) of a feed station (28), which is arranged upstream of the filling station (29).

3. Apparatus according to Claim 2, **characterized in that** the bag-stack clamping device (37) and the block-forming-chad clamping device (41) each have a top and bottom clamping element (36, 35, 39, 38), and **in that** the top and bottom clamping elements (39, 38) of the block-forming-chad clamping device (41) are designed in the manner of clamping tongs which can be adjusted into an open position and a clamping position.

4. Apparatus according to Claim 3, **characterized in that** the adjusting movement of the clamping tongs extends essentially vertically.

## Revendications

1. Procédé pour la fabrication continue de sacs, en particulier de sacs pour des distributeurs automatiques, fabriqués à partir d'une bande de film plastique thermoplastique, et pourvus de deux trous de suspension dans une zone de suspension à proximité d'une ouverture de remplissage, et attachés en une pile, pendant l'opération de fabrication des sacs, par un assemblage l'un à l'autre dans une partie située à proximité de l'ouverture de remplissage, qui sont suspendus dans un poste de remplissage, en vue de leur remplissage successif, sous la forme d'une pile de sacs par l'intermédiaire des trous de suspension formés dans les sacs, à des éléments de support de l'automate d'emballage du poste de remplissage, les parties d'assemblage étant ensuite séparées et le sac supérieur de la pile de sacs étant finalement arraché des éléments de support de l'automate d'emballage dans sa zone de suspension lors du remplissage dans le poste de remplissage et étant fermé après son remplissage, **caractérisé en ce que** les parties d'assemblage délimitées par des lignes perforées sont maintenues serrées pendant leur séparation, en guise de boutons d'assemblage, ainsi que la pile de sacs, et les parties d'assemblage sont séparées de la pile de sacs par un effort de cisaillement.

2. Dispositif, en particulier pour la mise en oeuvre du procédé suivant la revendication 1 en relation avec la préparation en vue du remplissage de sacs en une bande de film plastique thermoplastique (7), en particulier de sacs pour distributeurs automatiques, assemblés l'un à l'autre en une pile de sacs (6) par des parties d'assemblage (22) respectivement des boutons d'assemblage (34), avec un dispositif de suspension recevant chaque fois la pile de sacs dans un automate d'emballage ainsi qu'avec un poste de remplissage (29), **caractérisé en ce que**, dans une position de préparation préalable (27) d'un poste d'alimentation (28) précédant le poste de remplissage (29), sont disposés un dispositif de serrage de la pile de sacs (37) et un dispositif de serrage des boutons d'assemblage (41) mobile par rapport à ce dernier.

3. Dispositif suivant la revendication 2, **caractérisé en ce que** le dispositif de serrage de la pile de sacs (37) et le dispositif de serrage des boutons d'assemblage (41) présentent chacun un organe de serrage supérieur et inférieur (36, 35, 39, 38) et **en ce que** les organes de serrage supérieur et inférieur (39, 38) du dispositif de serrage des boutons d'assemblage (41) ont la forme d'une pince de serrage déplaçable dans une position d'ouverture et une position de serrage.

4. Dispositif suivant la revendication 3, **caractérisé en ce que** le mouvement de déplacement de la pince de serrage se fait essentiellement en direction verticale.
